# EUROPÄISCHE PATENTSCHRIFT

(11) **EP 0 442 264 B1**
(45) Veröffentlichungstag und Bekanntmachung des Hinweises auf die Patenterteilung: **07.12.1994**
(21) Anmeldenummer: 91100341.6
(22) Anmeldetag: 12.01.1991
(51) Int. Cl.: B42B 4/02

(54) **Vorrichtung zum Aufbereiten von Drahtabschnitten für einen Heftapparat**
Device for preparing wire elements for stitching device
Dispositif de préparation de morceaux de fil métallique pour appareil de brochage

(30) Priorität: 13.02.1990 CH 460/90
(43) Veröffentlichungstag der Anmeldung: 21.08.1991
(73) Patentinhaber: Ferag AG, CH-8340 Hinwil (CH)
(72) Erfinder: Hänsch, Egon, CH-8620 Wetzikon (CH)
(74) Vertreter: Patentanwälte Schaad, Balass, Menzl & Partner AG

(56) Entgegenhaltungen:
- FR-A- 1 073 486
- FR-A- 1 220 597
- FR-A- 2 411 071
- FR-A- 2 432 920
- GB-A- 635 745
- GB-A- 877 596

## Beschreibung

Die vorliegende Erfindung betrifft eine Vorrichtung zum Aufbereiten von Drahtabschnitten aus einem Draht für einen Heftapparat zum Zusammenheften von mehrblättrigen Druckereiprodukten wie Zeitungen, Zeitschriften und dergleichen, gemäss dem Oberbegriff des Anspruch 1.

Eine Vorrichtung dieser Art ist aus der US-PS 3,762,622 bekannt. Diese weist eine Drahtabschnittspendeeinheit mit einem Zuführteil zum schrittweisen Zuführen eines Drahtes zu einer Schneideinrichtung auf. In der Schneideinrichtung ist ein hebelförmiges Schneidwerkzeug vorgesehen, das um eine parallel zur Zuführrichtung des Drahtes verlaufende Achse umdrehend angetrieben ist und an seinem radialen Endbereich Mitnahmezähne aufweist, die auf den vorgeschobenen Anfangsbereich des Drahtes auftreffen und unter Zusammenwirken mit einem feststehenden Messer einen Drahtabschnitt vom Draht abtrennen. Der Drahtabschnitt wird zwischen dem Schneidwerkzeug, den Mitnahmezähnen und einem kreisförmigen Führungselement gehalten und ca. 90° mit dem Schneidwerkzeug mitbewegt und einem Aufnahmeteil zugeführt. Das Aufnahmeteil weist einen von einem ortsfesten Block und einer Blattfeder begrenzten tangential an die Bewegungsbahn der Mitnahmezähne anschliessenden und mit seiner Längserstreckung rechtwinklig zum Drahtabschnitt verlaufenden Aufnahmespalt auf, in welchen unter Abgleiten von den Mitnahmezähnen der Drahtabschnitt eingeführt wird. Durch die Blattfedern ist der Drahtabschnitt im Aufnahmespalt spalt gehalten. Ein rotierender Heftkopf weist einen in radialer Richtung nach aussen abstehenden Mitnahmeteil mit einer Mitnahmeflanke auf, die beim Vorbeibewegen des Heftkopfs am Aufnahmespalt auf den Drahtabschnitt auftrifft und diesen übernimmt und wegfördert. Anschliessend wird der vom Mitnahmeteil gehaltene Drahtabschnitt zu einer offenen Klammer gebogen und mittels des Heftkopfs durch mehrere aufeinanderliegende Papierbahnen hindurchgestossen und zugebogen. Bei dieser bekannten Vorrichtung treten jeweils beim Auftreffen des Schneidwerkzeuges auf den Draht erhebliche Schläge auf, muss doch zusätzlich zur Beschleunigung des Drahtabschnittes dieser gleichzeitig durchschnitten werden, was zu einem unruhigen Lauf der Vorrichtung führen kann. Im weitern ist die bekannte Vorrichtung platzaufwendig und der Verarbeitung von im Durchmesser unterschiedlichen Drähten sind enge Grenzen gesetzt.

Weiter offenbart die FR-Patentschrift Nr. 1220597 einen Heftapparat mit einer darin integrierten Vorrichtung zum Aufbereiten von Drahtabschnitten. Der Draht wird mittels Vorschubrädern durch einen rohrartigen Durchlassteil hindurch in eine von diesem beabstandete, nutartige Ausnehmung in einen Klammerführungsteil eingeführt. Die Ausnehmung und eine die in Längsrichtung der Ausnehmung verlaufende Oeffnung überdeckende elastische Zunge dienen der Führung des Drahtes. Am Stempel eines drehend angetriebenen Heftkopfes ist ein frei drehbares Schneidrad angeordnet, das jeweils beim Vorbeibewegen am Durchlassteil einen Drahtabschnitt abtrennt. Der Stempel weist seitliche Mitnahmevorsprünge auf, die die Klammerführung seitlich umgreifen und beim Vorbeibewegen an der Ausnehmung den Drahtabschnitt an dessen in Längsrichtung über die Ausnehmung vorstehenden Endabschnitten mitnehmen. Beim Weiterdrehen des Heftkopfes werden dann unter Zusammenwirken des Stempels mit der Kammerführung die Drahtabschnitte zu Klammern gebogen.

Es ist deshalb eine Aufgabe der vorliegenden Erfindung, eine gattungsgemässe ruhiglaufende, platzsparende Vorrichtung zu schaffen, die ein problemloses Verarbeiten von Draht unterschiedlichen Durchmessers erlaubt. Diese Aufgabe wird durch die Merkmale des kennzeichnenden Teiles des Anspruchs 1 gelöst.

Der Anfangsbereich des Drahtes wird in eine nutförmige Ausnehmung in einem Aufnahmeteil mit Spiel eingeführt. Die Vorrichtung ist somit nicht drahtabmessungenkritisch. Im weitern wird dadurch ermöglicht, dass selbst leicht gebogene Drähte verarbeitet werden können. Die Oeffnung der Ausnehmung ist in ihren Abmessungen so gross, dass der vom Draht abgetrennte Drahtabschnitt problemlos austreten kann. Da aber diese Oeffnung spätestens bis zum Ende des Schneidvorgangs von einem am Aufnahmeteil vorbeibewegbaren Uebernahmeteil verschlossen wird, kann der Drahtabschnitt nicht frei aus der Ausnehmung fallen, sondern er ist in dieser gefangen bis er vom Uebernahmeteil, erfasst und weggefördert wird. Der Drahtabschnitt wird somit ungefähr dort vom Uebernahmeteil übernommen, wo er vom Draht abgetrennt wird.

Bei einer besonders bevorzugten Ausbildungsform gemäss Anspruch 2 ist die Ausnehmung derart geformt, dass bei einem schräg gegen den Boden der die Ausnehmung hin eingeführten Drahtanfang, der vom Draht abzuschneidende Drahtabschnitt ungefähr parallel zum Uebernahmeteil ausgerichtet wird, was eine problemlose Uebernahme des Drahtabschnittes ermöglicht.

Bei einer erfindungsgemässen bevorzugten Ausbildungsform gemäss Anspruch 3 gelangt der Drahtabschnitt in eine nutförmige Vertiefung im Mitnahmeteil, wo er mittels eines Magneten gehalten ist. Das Wegfördern des Drahtabschnittes vom Aufnahmeteil weg ist dadurch auf besonders einfache Weise gewährleistet.

Mittels eines einstellbaren Drahtführungselementes gemäss Anspruch 4 wird auf besonders einfache Weise sichergestellt, dass der in die Ausnehmung vom Zuführteil eingeführte Drahtanfangsbereich nicht durch die Oeffnung vorstehen kann.

Der Anspruch 5 definiert eine besonders bevorzugte und äusserst einfache Ausführungsform des Drahtführungselementes.

Weitere bevorzugte Ausbildungsformen der erfindungsgemässen Vorrichtung sind in den weiteren abhängigen Ansprüchen angegeben.

Die vorliegende Erfindung wird nun anhand eines in der Zeichnung dargestellten Ausführungsbeispieles näher beschrieben. Es zeigen rein schematisch:
- Fig. 1: in Ansicht eine erfindungsgemässe Vorrichtung mit einer Drahtabschnittspendeeinheit und mit an einem Uebernahmerad angeordneten Uebernahmeteilen,
- Fig. 2: in Seitenansicht in Richtung des Pfeiles II der Fig. 1 die erfindungsgemässe Vorrichtung,
- Fig. 3: in Seitenansicht in Richtung des Pfeiles III der Fig. 1, teilweise geschnitten und vergrössert die Drahtabschnittspendeeinheit,
- Fig. 4 und 5: in einem Vertikalschnitt bzw. in Draufsicht und gegenüber der Fig. 3 vergrössert ein Drahtführungselement der Drahtabschnittspendeeinheit,
- Fig. 6: in Ansicht vergrössert einen Teil der Fig. 1 mit einem einen Drahtabschnitt übernehmenden Uebernahmeteil,
- Fig. 7: in Draufsicht eine Drahtabschnittrichteinrichtung, und
- Fig. 8 und 9: in Ansicht bzw. Draufsicht und teilweise geschnitten die Drahtabschnittspendeeinheit.

Die in den Figuren dargestellte Vorrichtung zum Aufbereiten von Drahtabschnitten 10 weist eine von einer Antriebseinheit 12 angetriebene Drahtabschnittspendeeinheit 14 und eine ebenfalls von der Antriebseinheit 12 angetriebene radförmige Uebernahmeeinrichtung 16 auf. Die Uebernahmeeinrichtung 16 übernimmt von der Drahtabschnittspendeeinheit 14, die von dieser aus einem Draht 18 aufbereiteten Drahtabschnitte 10 und führt diese einem schematisch angedeutetem Heftapparat 20 zu. Ein solcher Heftapparat 20 mit mehreren hintereinander angeordneten und in Pfeilrichtung A umlaufenden Heftköpfen ist in der CH-Patentanmeldung 01 964/89-3 ausführlich beschrieben. Im weitern sind in der CH-Patentanmeldung 01 963/89-1 besonders geeignete Heftköpfe zum Uebernehmen von Drahtabschnitten 10 offenbart. In der Fig. 1 ist ein Stempel 22 eines Heftkopfs angedeutet.

Die Drahtabschnittspendeeinheit 14 weist eine Schneideinrichtung 24 und ein Zuführteil 26 mit einer Vorschubeinrichtung 28 zum schrittweisen Zuführen des Drahtes 18 zur Schneideinrichtung 24 auf, die an einem im wesentlichen quaderförmigen, an einem Lagerschild 30 der Antriebseinheit 12 befestigten Lagerblock 32 angeordnet sind.

In Zuführrichtung B des Drahtes 18 gesehen, weist das Zuführteil 26, der Vorschubeinrichtung 28 nachfolgend, ein im wesentlichen rohrförmiges Drahtführungselement 34 auf, dessen im Querschnitt runder, düsenförmig ausgebildeter Auslass 36 für den Draht 18 mit einem in Pfeilrichtung C auf- und abbewegbaren Messer 38 der Schneideinrichtung 24 zusammenwirkt (siehe insbesondere Fig. 3). Das Messer 38 ist aus einem Flacheisen hergestellt und stumpf ausgebildet, was zu einer besonders langen Standzeit beiträgt. In Zuführrichtung B gesehen, ist dem Messer 38 nachfolgend ein Aufnahmeteil 40 vorgesehen, der eine schräg nach unten offene, nutförmige Ausnehmung 42 aufweist (siehe insbesondere Fig. 3 und 6). In Zuführrichtung B gesehen, ist die Ausnehmung 42 an beiden Enden offen. Die Länge des Aufnahmeteiles 40 und somit der Ausnehmung 42 entspricht ungefähr der grössten Länge der aufzubereitenden Drahtabschnitte 10. Die im Querschnitt ungefähr U-förmige Ausnehmung 42 ist in ihren Dimensionen so ausgebildet, dass sie den zu verarbeitenden Draht 18 mit dem grössten Durchmesser (ungefähr 1mm) noch mit Spiel umfasst. Die Oeffnung der Ausnehmung 42 ist mit 44 bezeichnet und diese ist in ihren Dimensionen ebenfalls so gross, dass der vom Draht 18 abgeschnittene Drahtabschnitt 10 frei nach unten aus der Ausnehmung 42 fallen kann. Die Oeffnung 44 ist gering-fügig unterhalb des Auslasses 36 angeordnet, so dass der in die Ausnehmung 42 hineingeschobene Anfangsbereich des Drahtes 18 innerhalb diese zu liegen kommt. Die Ausnehmung 42 ist an dem dem Auslass 36 zugewandten Ende tiefer ausgebildet als am vom Auslass 36 entfernten Ende, was sicherstellt, dass selbst schräg nach oben in die Ausnehmung 42 eingeführter Draht 18 derart ausgerichtet wird, dass er ungefähr parallel zur Oeffnung 44 und somit in Längsrichtung des Drahtführungselementes 34 verläuft.

In den Figuren 4 und 5 ist das Drahtführungselement 34 vergrössert dargestellt. Dieses weist einen ungefähr hohlzylinderförmigen Rohrteil 46 auf, welcher in eine in Zuführrichtung B verlaufende Bohrung 48 eines vom Lagerblock 32 abstehenden Halteschildes 48' eingesetzt und in diesem mittels einer Schraube 50 festgeklemmt ist. In den Rohrteil 46 ist in Zuführrichtung B gesehen eingangsseitig eine Führungshülse 52 eingesetzt, deren Eingang 52' sich konisch verjüngend ausgebildet ist, um beim Einführen des Drahtes 18 den Drahtanfang in die an den Eingang 52' anschliessende Führungsbohrung 52'' zu leiten. In den von der Führungshülse 52 entfernten Endbereich des Rohrteils 46 ist ein zapfenförmiges Führungsglied 54 eingesetzt, welches mittels einer in radialer Richtung die Wandung des Rohrteils 46 durchdringenden Schraube 50' im Rohrteil 46 gehalten ist. Das Führungsglied 54 weist einen im Querschnitt runden, in Zuführrichtung B verlaufenden Durchlass 56 auf, der sich düsenförmig im wesentlichen vom freien Querschnitt des Rohrteiles 46 zu einem zylinderförmigen Durchlassteil 56' verjüngt. Der freie Querschnitt der Führungsbohrung 52'' und des Durchlassteils 56' ist geringfügig grösser als der Durchmesser des dicksten zu verarbeitenden Drahtes 18. Das Ende des Durchlasses 56 bildet den mit 36 bezeichneten Auslass.

Zwischen der Führungshülse 52 und dem Führungsglied 54 durchdringt ein Schaft 58 den Rohrteil 46, wobei die mit 58' bezeichnete und strichpunktiert angedeutete Achse des Schaftes 58 ungefähr horizontal und rechtwinklig zur Zuführrichtung B verläuft. Im Bereich des vom Rohrteil 46 begrenzten Innenraumes 46' ist der Schaft 58 im Querschnitt verjüngt ausgebildet, wobei dieser verjüngte Schaftteil 58'' bezüglich der Achse 58' exzentrisch angeordnet ist. Der einerends mit einem Kopf 60 ausgebildete Schaft 58 ist um die Achse 58' drehbar und mittels einer bezüglich des Rohrteils 46 dem Kopf 60 gegenüberliegenden, auf den Schaft 58 aufgeschraubten Mutter 60' in der gewünschten Verdrehlage fixierbar. Der Schaftteil 58'' bildet ein von oben durch Verdrehen des Schaftes 58 an den in der Figur 4 gestrichelt angedeuteten Draht 18 zur Anlage bringbares Leitglied. Befindet sich der Schaftteil 58'' in seiner obersten Position, Kann der Draht 18 im wesentlichen geradlinig von der Führungsbohrung 52'' zum Durchlassteil 56' verlaufen. Wird allerdings der Schaftteil 58'' durch Verschwenken des Schaftes 58, beispielsweise in die in der Fig. 4 strichpunktiert angedeutete Lage gebracht, wird der im Innenraum 46' liegende Abschnitt des Drahtes 18 in Richtung gegen unten gedrückt, was zur Folge hat, dass der das Drahtführungselement 34 am Auslass 36 in Zuführrichtung B verlassende Anfangsbereich des Drahtes 18 leicht schräg nach oben verläuft, was sicherstellt, dass der Drahtanfangsbereich immer in die Ausnehmung 42 des Aufnahmeteiles 40 zu liegen kommt (siehe Fig. 3). Das so ausgebildete Drahtführungselement 34 erlaubt selbst das Verarbeiten von ab einer Vorratsrolle abgezogenem Draht 18, ohne dass dieser geradegerichtet werden muss. Dabei übt der Schaftteil 58'' auf den eine leichte Eigenkrümmung aufweisenden Draht 18 eine Kraft aus, die den Draht veranlasst, sich um seine Längserstreckung zu drehen, sodass die Eigenkrümmung nach oben gerichtet ist.

Die Uebenahmeeinrichtung 16 (Fig. 1, 2, 6) weist ein in Pfeilrichtung D umlaufend angetriebenes Uebernahmerad 62 auf, entlang dessen Umfang Uebernahmeteile 64 in radialer Richtung federnd in Richtung gegen aussen vorgespannt angeordnet sind. Die Drehachse 62' des Uebernahmerades 62 verläuft parallel zur Zuführrichtung B, sodass die Uebernahmeteile 64 rechtwinklig zur Längserstreckung der Ausnehmung 42 im Aufnahmeteil 40 an diesem vorbeilaufen.

Am Lagerblock 32 ist eine mit den Uebernahmeteilen 64 zusammenwirkende Kulisse 66 befestigt, in welcher im Mittelbereich der Aufnahmeteil 40 eingelassen ist, und deren Abstand zur Drehachse 62' des Uebernahmerades 62, in Drehrichtung D gesehen, anfangsseitig einen Einlauf bildend, bis vor das Aufnahmeteil 40 hin abnimmt und dem Aufnahmeteil 40 folgend, einen Auslauf bildend wieder zunimmt. Der freie mit der Kulisse 66 zusammenwirkende Endbereich 64' jedes Uebernahmeteils 64 ist gleitschuhförmig ausgebildet und weist im Mittelbereich eine parallel zur Drehachse 62' verlaufende Vertiefung 68 auf, deren in Pfeilrichtung D gesehen nachlaufende Begrenzung eine Mitnahmeflanke 68' für den jeweiligen Drahtabschnitt 10 bildet und in dessen Bodenbereich ein Magnet 70 zum Festhalten des Drahtabschnittes 10 vorgesehen ist. Beim Auflaufen eines Uebernahmeteils 64 auf die Kulisse 66 wird dieses in radialer Richtung gegen Innen gedrückt, sodass der gleitschuhförmige Endbereich 64' an der Kulisse 66 anliegt. Die Bewegung der Uebernahmeteile 64 in Drehrichtung D und des Messers 38 sind derart miteinander synchronisiert, dass der jeweils an der Ausnehmung 42 vorbeilaufende Uebernahmeteil 64 die Oeffnung 44 spätestens bis zum Ende des Abschneidens eines Drahtabschnittes 10 vom Draht 18 verschliesst, damit der Drahtabschnitt 10 nicht aus der Ausnehmung 42 herausfallen kann. Die Lage eines die Oeffnung 44 gerade verschliessenden Uebernahmeteils 64 ist in der Fig. 6 gestrichelt angedeutet. Der Drahtabschnitt 10 fällt dann unter der Kraft des Eigengewichtes und angezogen durch den Magneten 70 nach unten in die vorbeilaufende Vertiefung 68 wird dort vom Magneten 70 festgehalten und von der Mitnahmeflanke 68' mitgenommen, wie dies strichpunktiert angedeutet ist. Das Abschneiden eines Drahtabschnittes 10 darf somit frühestens beim Verschliessen der Oeffnung 44 durch einen Uebernahmeteil 64 und muss spätestens beim Vorbeilaufen der Vertiefung 68 an der Oeffnung 44 abgeschlossen sein, was durchaus Toleranzen in der Synchronisation zwischen der Schneideinrichtung 24 und der Uebernahmeeinrichtung 16 zulässt.

In Drehrichtung D gesehen, ist an der Kulisse 66, dem Aufnahmeteil 40 folgend, eine Drahtabschnittrichteinrichtung 72 angeordnet. Diese weist zwei Federstahlplättchen 74 auf (Fig. 1, 7, 8), die, in Pfeilrichtung D gesehen, an ihrem Anfangsbereich mittels Schrauben 76 auf jeder Seite der Kulisse 66 an dieser befestigt sind. Den Schrauben 76 folgend, ist die Kulisse 66 in ihrer Breite absatzartig verjüngt ausgebildet und an ihrem Endbereich wird jedes Federstahlplättchen 74 von einer in die Kulisse 66 eingeschraubten Schraube 76' durchdrungen. Durch Verdrehen der Schrauben 76' sind die Plättchen individuell zwischen den in der Fig. 7 gezeigten ausgezogenen und strichpunktiert angedeuteten Lagen einstellbar. Ein gestrichelt angedeuteter Drahtabschnitt 10, der bezüglich des entsprechenden Uebernahmeteils 64 von diesem seitlich versetzt gehalten ist, läuft mit dem entsprechenden Ende auf den nach unten über die Kulisse 66 vorstehenden Bereich des entsprechenden Federstahlplättchens 74 auf und wird von diesem im Zuge der Weiterbewegung in Pfeilrichtung D bezüglich dem Uebernahmeteil 64 ausgerichtet und in die Mitte geschoben.

Im Mittelbereich weist jeder Uebernahmeteil 64 eine in Drehrichtung D verlaufende Nut 78 auf (Fig. 6). Befindet sich ein Uebernahmeteil 64 mit einem Drahtabschnitt 10 in der in der Fig. 1 mit der strichtpunkiteren Linie 80 angedeuteten Abgabestellung, läuft der Stempel 22 eines Heftkopfs in Pfeilrichtung A mit bezüglich der Umfangsgeschwindigkeit der Uebernahmeteile 64 grösserer Geschwindigkeit vorbei, greift in die Nut 78 ein und löst den entsprechenden Drahtabschnitt 10 aus der Vertiefung 68 und nimmt diesen mit.

Der Kulisse 66 vorgeschaltet, ist ein keilförmiger Drahtabstreifer 82 (Fig. 1) vorgesehen, der beim Vorbeilaufen der Uebernahemeteile 64 in die Nuten 78 eingreift, um einen fehlerhafterweise von einem Stempel 22 nicht herausgelösten Drahtabschnitt 10 zu entfernen.

Am Lagerblock 32 ist eine Antriebswelle 84 frei drehbar gelagert, die über einen Zahnriemen 86 mit der Antriebseinheit 12 verbunden ist (Fig. 1, 2, 8, 9). Auf der Antriebswelle 84 sitzt drehfest ein Zahnrad 88, das mit einem auf einer ebenfalls am Lagerblock 32 gelagerten Messerantriebswelle 90 sitzenden weiteren Zahnrad 88' kämmt. Am der Schneideinrichtung 24 zugewandten Endbereich weist die Messerantriebswelle 90 einen bezüglich ihrer Drehachse 90' exzentrisch angeordneten Zapfen 92 auf, der über eine Lasche 94 mit einem Messerschlitten 96 verbunden ist. Der Messerschlitten 96 ist in einer nutförmigen Führung 98 im Halteschild 48' in Pfeilrichtung C auf- und abverschiebbar geführt. Gegen den Messerschlitten 96 ist ein Klemmteil 100 mittels einer Schraube 102 gespannt, um das Messer 38 krampenartig am Messerschlitten 96 zu befestigen. Die Schraube 102 durchdringt den Klemmteil 100 durch ein in Pfeilrichtung C verlaufendes Langloch 100', um den mit einem Anschlag 100'' für das Messer 38 versehenen Klemmteil 100 bezüglich des Messerschlittens 96 zu justieren. Um diese Justierung sehr genau vornehmen zu können, ist im Messerschlitten 96 eine Justierwelle 104 drehbar gelagert, von welcher ein exzentrisch angeordneter Wellenstumpf 104' den Klemmteil 100 durchdringt. Bei gelöster Schraube 102 kann durch Verdrehen der Justierwelle 104 die Lage des Klemmteils 100 und somit des Messers 38 bezüglich des Messerschlittens 96 in Pfeilrichtung C feinfühlig eingestellt werden. Anschliessend wird durch Anziehen der Schraube 102 der Klemmteil 100 und das Messer wieder festgeklemmt.

Auf der Messerantriebswelle 90 sitzt am von der Schneideinrichtung 24 entfernten Endbereich eine Schwungmasse 106, um beim jeweiligen Auftreffen des Messers 38 auf den Draht 18 einen ruhigen Lauf der Vorrichtung zu gewährleisten.

Dem Drahtführungselement 34 direkt vorgeschaltet, ist die Vorschubeinrichtung 28 mit zwei einen Vorschubspalt 108 für den Draht 18 begrenzenden Vorschubrädern 110 und 112. Das oberhalb des Drahtes 18 angeordnete Vorschubrad 110 sitzt auf einem in Zuführrichtung B wirkenden Freilauf 114 (Fig. 3 und 8), welcher seinerseits auf einem am Lagerblock 32 befestigten Lagerschaft 116 drehbar gelagerten hohlzylinderförmigen Wellenstummel 118 sitzt. Das Vorschubrad 110 ist in Pfeilrichtung E schrittweise drehend über ein Gelenkviereck 120 angetrieben (siehe insbesondere Fig. 3, 8, 9), dessen Schwinge 122 durch einen mit dem Wellenstummel 118 fest verbundenen Hebel gebildet ist. Das freie Ende der Schwinge 122 ist an eine Koppel 124 angelenkt, die andernends an einer auf der Antriebswelle 84 drehfest sitztenden und in Pfeilrichtung F kontinuierlich angetriebenen Kurbel 126 gelagert ist. Die Kurbel 126 ist durch eine Scheibe mit einer in radialer Richtung verlaufenden Lagernut 128 mit Hinterstich 128' gebildet. In der Lagernut 128 ist ein Lagerschlitten 130 geführt, welcher mittels einer in diesen eingeschraubten und einen Lagerzapfen 132 durchdringenden Schraube 134 in seiner Lage bezüglich der Achse 84' der Antriebswelle 84 lösbar festgeklemmt ist. Der Verdrehwinkel der Schwinge 122 pro Umdrehung der Kurbel 126 kann somit durch Verschieben des Lagerschlittens 130 bezüglich der Achse 84' eingestellt werden. Durch diese Einstellung ist somit auch die Länge des durch den Auslass 36 in die Ausnehmung 42 des Aufnahmeteils 40 vorgeschobenen Anfangsabschnittes des Drahtes gegeben.

Auf das Vorschubrad 110 wirkt eine Bremsvorrichtung 136 durch Andrücken eines Bremsschuhs 138 an die Umfangsfläche des Vorschubrades 110 ein. Der Bremsschuh 138 ist an zwei parallel zueinander verlaufenden Führungsschrauben 140 in Pfeilrichtung C verschiebbar geführt. Die Führungsschrauben 140 sind an einem am Lagerblock 32 befestigten Ausleger 142 angeordnet und auf ihren Schraubenschäften sitzen Muttern 144, an welchen sich den Bremsschuh 138 gegen das Vorschubrad 110 drückende Druckfedern 146 abstützen. Durch Verändern der Lage der Muttern 144 kann somit die Bremskraft eingestellt werden.

An jedem Vorschubrad 110, 112 ist seitlich je ein Zahnrad 148 gleichachsig befestigt, deren Zähne miteinander kämmend je in radialer Richtung über die Vorschubräder 110, 112 vorstehen (vergl. dazu insbesondere Fig. 8). Das untere Vorschubrad 112 ist somit mit dem Vorschubrad 110 wirkverbunden und wird diesem entgegengesetzt in Pfeilrichtung E' schrittweise angetrieben.

Das untere Vorschubrad 112 sitzt frei drehbar auf einer an einem Andrückhebel 150 angeordneten Lagerwelle 152. Der Andrückhebel 150 weist zwei parallel zueinander verlaufende und voneinander beabstandete Hebellaschen 150' auf, die beidseitig des Vorschubrades 112 verlaufen und einerends an einem vom Lagerblock 32 abstehenden Lagerbolzen 154 schwenkbar gelagert sind. Im freien Endbereich sind die beiden Hebellaschen 150' mittels eines Bolzens 156 miteinander verbunden. Auf den Bolzen 156 stütz sich das obere Ende einer Druckfeder 158 ab, die sich unternends an einer in verikaler Richtung verstellbaren Stellschraube 160 abstützt. Durch Verdrehen der Stellschraube 160 kann die Kraft, mit welcher der Draht 18 zwischen den beiden Vorschubrädern 110, 112 eingeklemmt gehalten ist, eingestellt werden.

In Längsrichtung des Andrückhebels 150 ist gegenüber der Achse 152' der Lagerwelle 152 versetzt ein Abhebeschaft 162, dessen Achse mit 162' bezeichnet ist, vorgesehen. Der Abhebeschaft 162 ist am Lagerblock 32 frei drehbar gelagert und mittels eines über einen Antriebshebel 164 einwirkenden Zylinder-Kolbenaggregates 166 verschwenkbar (siehe Fig. 2). Auf der dem Andrückhebel 150 zugewandten Seite ist am Abhebeschaft 162 eine ungefähr horizontale Anschlagfläche 168 ausgebildet, die oberhalb eines in Richtung gegen den Abhebeschaft 162 über die betreffende Hebellasche 150' vorstehenden Wellenstummels 170 angeordnet ist. Um das untere Vorschubrad 112 vom Draht 18 abzuheben, ist mittels des Zylinder-Kolbenaggregates 166 der Abhebeschaft 162 aus der in der Fig. 3 gezeigten Lage im Gegenuhrzeigersinn zu verschwenken. Wird der Abhebeschaft 162 anschliessend wieder im Uhrzeigersinn verschwenkt, wird der Andrückhebel 150 und somit das Vorschubrad 112 unter der Kraft der Druckfeder 158 wieder angehoben. Das voneinander Abheben der beiden Vorschubräder 110, 112 kann notwendig sein, um beispielsweise einen neuen Draht 18 einzufädeln oder ohne den Antrieb der Vorrichtung abstellen zu müssen, den schrittweisen Vorschub des Drahtes 18 zu unterbrechen. Die schwenkbare Anlenkung des Zylinder-Kolbenaggregates 166 am Lagerblock 32 ist in der Fig. 9 besonders deutlich gezeigt.

In Zuführrichtung B gesehen, ist den beiden Vorschubrädern 110, 112 eine auf den Draht 18 einwirkende Rücklaufsperre 172 vorgelagert. Diese weist zwei den Draht 18 zwischen sich aufnehmende, nicht drehbar gelagerte Scheiben 174, 174' auf, wobei die untere Scheibe 174 am Lagerblock 32 ortsfest und die andere Scheibe 174' am freien Ende eines am Lagerblock 32 schwenkbar gelagerten, strichpunktiert angedeuteten Hebels 176 angeordnet ist. Der Hebel 176 ist mittels einer in der Fig. 9 gezeigten Zugfeder 178 im Uhrzeigersinn (Fig. 3) vorgespannt. Da der Winkel zwischen dem Draht 18 und der Längsrichtung des Hebels 176 beinahe 90° beträgt, Kann mittels relativ kleiner Kraft der Feder 178 eine grosse Klemmkraft auf den Draht 18 ausgeübt werden. Die Rücklaufsperre 172 ist von einem Deckelelement 180 überdeckt, welches für die beiden Scheiben 174, 174' ein Fenster aufweist und einen Führungskanal 182 für den Draht 18 verschliesst. Das Deckelelement 180 ist der Kontur der Vorschubräder 110, 112 angepasst, um den Draht 18 im Führungskanal 182 bis in die Nähe des Vorschubspaltes 108 zu führen.

Der Draht 18 wird in bekannter Art und Weise ab einer Vorratsrolle abgewickelt und in einem flexiblen Schlauch 184 zum Anfang des Führungskanals 182 geleitet. Der diesseitige Endbereich des Schlauches 184 ist in einer Anschlussmuffe 186 gehalten, die in einen rohrförmigen, am Lagerblock 32 befestigten Adapter 190 eingesteckt ist.

Die Antriebseinheit 12 (Fig. 1 und 2) ist an einem Gestell 192 befestigt und kastenförmig ausgebildet, wobei die Wände als Lagerschilder für die Wellen dienen. An einem dieser Lagerschilder, nämlich am Lagerschild 30, ist der Lagerblock 32 befestigt. Eine parallel zur Drehachse 62' des Uebernahmerades 62 verlaufende Abtriebsachse 194 ist mit einem schematisch angedeuteten Antrieb 196 verbunden. Auf der Abtriebsachse 194 sitzt drehfest ein Abtriebsrad 196', welches über einen ebenfalls um ein Rad 62'' geführten Zahnriemen 86' mit dem Uebernahmerad 62 wirkverbunden ist. Der Zahnriemen 86' ist um zwei Umlenkräder 198 geführt, um einerseits den Zahnriemen 86' zu spannen und andererseits die freie Zugänglichkeit zur Drahtabschnittspendeeinheit 14 und zum Uebernahmerad 62 zu gewährleisten. Der mit der Antriebswelle 84 der Drahtabschnittspendeeinheit 14 wirkverbundene Zahnriemen 86 ist um ein weiteres Abtriebsrad 196'' geführt, welches auf einer rechtwinklig zur Abtriebsachse 194 verlaufenden Welle 200 drehfest sitzt. Diese Welle 200 ist über ein Kegelradgetriebe 202 mit der Abtriebsachse 194 gekuppelt.

Die in den Figuren 1 bis 9 gezeigte Vorrichtung arbeitet wie folgt. Zum Einführen des Drahtes 18 wird das Zylinder-Kolbenaggregat 166 aktiviert, wodurch der Abhebeschaft 162 in Fig. 2 im Uhrzeigersinn und in Fig. 3 im Gegenuhrzeigersinn verschwenkt wird. Die Anschlagfläche 168 drückt den Wellenstummel 170 nach unten, wodurch das Vorschubrad 112 unter Verschwenken des Andrückhebels 150 vom ortsfesten Vorschubrad 110 abgehoben wird. Der durch den Schlauch 184 vorgeschobene Draht 18 läuft mit seinem Anfang automatisch in den Führungskanal 182 ein. Es ist zu beachten, dass sämtliche Einläufe bzw. Uebergänge entlang des Führungspfades des Drahtes 18, in Zuführrichtung B gesehen, konisch sich verjüngend ausgebildet sind und somit dem Drahtanfang keine Anschlagflächen im Wege stehen. Beim Weitervorschieben des Drahtes läuft der Drahtanfang zwischen die beiden Scheiben 174, 174' der Rücklaufsperre 172 unter Verschwenken des Hebels 176 entgegen der Kraft der Zugfeder 178 ein. Beim Weiterschieben des Drahtes 18 wird dieser durch den Führungskanal 182 geleitet, in den Vorschubspalt 108 der voneinander abgehobenen Vorschubräder 110, 112 eingeführt und gelangt zum konischen Eingang 52' der Führungshülse 52. Beim Weiterschieben gelangt der Draht 18 in den düsenförmigen Durchlass 56 und wird bis zum Auslass 36 vorgeschoben. Nun wird das Zylinder-Kolbenaggregat 166 entlastet, wodurch unter der Kraft der Druckfeder 158 das untere Vorschubrad 112 nun gegen das obere Vorschubrad 110 unter Einklemmen des Drahtes 18 gedrückt wird.

Bei laufendem Antrieb 196 wird der Draht 18 mittels der Vorschubeinrichtung 28 um einen von der wirksamen Länge der Kurbel 126 vorgegebenen Abschnitt während einer halben Umdrehung der Kurbel 126 vorgeschoben. Während der Zeit der restlichen halben Umdrehung der Kurbel 126 ist der Draht 18 stillstehend. Ein Rücklaufen des Drahtes 18 wird durch die Rücklaufsperre 172 verhindert, und die Bremsvorrichtung 136 sorgt für ein definiertes Bremsen des Vorschubs des Drahtes 18 bei der entsprechenden Richtungsumkehr der Schwinge 122. Wie dies weiter oben beschrieben ist, wird beim Vorschieben des Drahtes 18 der Drahtanfang vom Drahtführungselement 34 gezielt gesteuert in die Ausnehmung 42 im Aufnahmeteil 40 vorgeschoben. Während der Zeit, in welcher der Draht 18 stillsteht, schneidet das Messer 38 unter Zusammenwirken mit dem Auslass 36 vom Draht 18 den Drahtabschnitt 10 ab. Es ist zu beachten, dass während des Drahtvorschubes das Messer 38 aus dem Bereich des Auslasses 36 zurückgezogen ist.

Durch den Antrieb 196 ist das Uebernahmerad 62 synchron zur Drahtabschnittspendeeinheit 14 angetrieben. Vor dem Durchschneiden des Drahtes 10 wird jeweils die Oeffnung 44 der Ausnehmung 42 von einem vorbeilaufenden Uebernahmeteil 64 verschlossen. Der abgeschnittene Drahtabschnitt 10 fällt auf den Uebernahmeteil 64 in dessen Vertiefung 68, wird dort mittels des Magneten 70 festgehalten und der Mitnahmeflanke 68' weggefördert. Sobald die Ausnehmung 42 entleert ist, kann nun die Vorschubeinrichtung 28 den Draht 18 einen weiteren Schritt vorschieben. Im Zuge eines Arbeitszyklus der Drahtabschnittspendeeinheit 14 wird das Uebernahmerad 62 kontinuierlich um einen Zwölftel einer Umdrehung weiterbewegt, sodass jeder Uebernahmeteil 64 beim Vorbeilaufen am Aufnahmeteil 40 mit einem Drahtabschnitt 10 gespiesen wird. Beim Vorbeilaufen der Uebernahmeteile 64 an der Drahtabschnittrichteinrichtung 72 wird, falls notwendig, der Drahtabschnitt 10 in die richtige Lage verschoben. Beim Vorbeilaufen eines Uebernahmeteils 64 an der Abgabestellung wird der entsprechende Drahtabschnitt 10 vom in Pfeilrichtung A schneller vorbeilaufenden Stempel 22 übernommen, wodurch der entsprechende Uebernahmeteil 64 für die Aufnahme eines neuen Drahtabschnittes 10 bereit ist.

Es ist selbstverständlich auch denkbar, direkt den oder die Heftköpfe am Aufnahmeteil 40 vorbeizuführen, um einem Drahtabschnitt 10 zu übernehmen. Es ist natürlich auch möglich, die Drahtabschnittspendeeinheit 14 direkt an einem Heftkopf anzuordnen und den Stempel 22 des Heftkopfs zur Uebernahme der Drahtabschnitte 10 am Aufnahmeteil 40 vorbeizuführen. Selbstverständlich kann sich der Übernahmeteil entlang einer beliebigen, am Aufnahmeteil vorbeiführenden Bahn bewegen.

Ist die Ausnehmung gegen die Seite hin oder gegen oben offen, so wird der Drahtabschnitt vorzugsweise mittels eines Magneten im Übernahmeteil gegen diesen hingezogen. Es ist aber auch denkbar, einen Stössel oder Greifer vorzusehen um den lose in der Ausnehmung liegenden Drahtabschnitt an den Übernahmeteil zu verbringen.

## Patentansprüche

1. Vorrichtung zum Aufbereiten von Drahtabschnitten (10) aus einem Draht (18) für einen Heftapparat (20) zum Zusammenheften von mehrblättrigen Druckereiprodukten, wie Zeitungen, Zeitschriften und dergl., mit einer Drahtabschnittspendeeinheit (14) die eine Schneideinrichtung (24), ein Zuführteil (26) mit einer Vorschubeinrichtung (28) zum schrittweisen Zuführen eines Drahtes (18) zu der Schneideinrichtung (24) und einen dieser nachfolgenden Aufnahmeteil (40) zum Aufnehmen eines mittels der Schneideinrichtung (24) vom Draht (18) abgetrennten Drahtabschnittes (10) aufweist, und mit einem im wesentlichen rechtwinklig zur Längserstreckung des Drahtabschnittes (10) beim Aufnahmeteil (40) vorbeibewegbaren Übernahmeteil (64) zum Übernehmen und Weiterfördern des Drahtabschnittes (10), dadurch gekennzeichnet, dass das Aufnahmeteil (40) eine nutförmige, mit dem Zuführteil (26) fluchtende Ausnehmung (42) aufweist, die jeweils den in sie hineinschiebbaren Anfangsbereich des Drahtes (18) mit Spiel umfasst und deren den Drahtabschnitt (10) zum Übernehmen durch den Übernahmeteil (64) frei durchlassende, in Längsrichtung der Ausnehmung (42) verlaufende Öffnung (44) vom vorbeibewegbaren Übernahmeteil (64) bis spätestens zum Ende des Schneidvorganges verschliessbar ist.

2. Vorrichtung nach Anspruch 1, dadurch gekennzeichnet, dass die Ausnehmung (42), in Zuführrichtung (B) gesehen, am Anfang eine grössere Tiefe als am Ende aufweist.

3. Vorrichtung nach Anspruch 1 oder 2, dadurch gekennzeichnet, dass das Übernahmeteil (64) eine, vorzugsweise von einer Mitnahmeflanke (68') begrenzte, nutförmige Vertiefung (68) und einen Magneten (70) zum Mitnehmen und Festhalten des Drahtabschnittes (10) aufweist.

4. Vorrichtung nach einem der Ansprüche 1 bis 3, dadurch gekennzeichnet, dass das Zuführteil (26) ein der Schneideinrichtung (24), in Zuführrichtung (B) gesehen vorgeschaltetes, einstellbares Drahtführungslement (34) zum sicheren Einführen des Anfangsbereiches des Drahtes (18) in die Ausnehmung (42) aufweist.

5. Vorrichtung nach Anspruch 4, dadurch gekennzeichnet, dass das Drahtführungselement (34) einen, vorzugsweise düsenförmigen Auslass (36) für den Draht (18) und ein jenem, in Zuführrichtung (B) gesehen vorgeschaltetes, ungefähr rechtwinklig zum Draht (18) auf diesen zur Einwirkung bringbares und in seiner Lage einstellbares Leitglied aufweist, um sicherzustellen, dass der Drahtanfang beim Vorschieben in die Ausnehmung (42) in dieser verbleibt.

6. Vorrichtung nach Anspruch 5, dadurch gekennzeichnet, dass das Leitglied einen von einem um seine quer zum Draht (18) verlaufende Längsachse (58') verdrehbaren Schaft (58) in Axialrichtung abstehenden und an diesem exzentrisch angeordneten Schaftteil (58'') aufweist, der an den Draht (18) durch Verdrehen des Schaftes (58) zur Einwirkung bringbar ist.

7. Vorrichtung nach einem der Ansprüche 1 bis 6, dadurch gekennzeichnet, dass die Schneideinrichtung (24) ein zum Durchtrennen des Drahtes (18) mit dem Zuführteil (26) bzw. dem Auslass (36) zusammenwirkendes, vorzugsweise stumpfes Messer (38) aufweist.

8. Vorrichtung nach einem der Ansprüche 1 bis 7, dadurch gekennzeichnet, dass die Vorschubeinrichtung (28) zwei einen Vorschubspalt (108) für den Draht (18) begrenzende Vorschubräder (110, 112) aufweist, von welchen mindestens das eine (110) über einen in Zuführrichtung (B) wirkenden Freilauf (114) mit der Schwinge (122) eines Gelenkvierecks (120) verbunden ist.

9. Vorrichtung nach Anspruch 8, dadurch gekennzeichnet, dass die wirksame Länge der Kurbel (126) des Gelenkvierecks (120) zum Einstellen des Vorschubes des Drahtes (18) pro Umdrehung der Kurbel (126) einstellbar ist.

10. Vorrichtung nach Anspruch 8 oder 9, gekennzeichnet durch eine auf mindestens eines der Vorschubräder (110) zur Einwirkung bringbare Bremsvorrichtung (136).

11. Vorrichtung nach einem der Ansprüche 8 bis 10, dadurch gekennzeichnet, dass eines der Vorschubräder (112) an einem ortfest schwenkbar gelagerten und gegen das andere Vorschubrad (110) vorgespannten Andrückhebel (150) gelagert ist, und ein ungefähr in Längsrichtung des Andrückhebels (150) gegenüber der Drehachse (152') dieses Vorschubrades (112) versetzt ortsfest gelagerter Abhebeschaft (162) mit einer Anschlagfläche (168) vorgesehen ist, die durch Verdrehen des Abhebeschafts (162) zum Anheben dieses Vorschubrades (112) entgegen der Vorspannichtung an der Lagerwelle (152) dieses Vorschubrades (112) oder am Andrückhebel (150) zur Anlage bringbar ist.

12. Vorrichtung nach einem der Ansprüche 1 bis 11, gekennzeichnet durch eine auf den Draht (18) entgegen der Zuführrichtung (B) einwirkende Rücklaufsperre (172).

13. Vorrichtung nach einem der Ansprüche 1 bis 3, dadurch gekennzeichnet, dass der Ausnehmung (42), in Bewegungsrichtung (D) des Übernahmeteils (64) gesehen, eine Drahtabschnittrichteinrichtung (72) mit vorzugsweise zwei seitlichen in ihrer Lage quer zur Bewegungsrichtung (D) einstellbaren Richtelementen (74) nachgeschaltet ist.

14. Vorrichtung nach Anspruch 7, dadurch gekennzeichnet, dass das Messer (38) an einem alternierend antreibaren Schlitten (96), vorzugsweise mittels eines Exzenters (104) einstellbar befestigt ist.

15. Vorrichtung nach einem der Ansprüche 1 bis 14, dadurch gekennzeichnet, dass das Übernahmeteil an einem Heftkopf eines Heftapparates (20) angeordnet ist.

16. Vorrichtung nach einem der Ansprüche 1 bis 14, dadurch gekennzeichnet, dass das Übernahmteil (64) an einem vorzugsweise kontinuierlich angetriebenen Förderelement (62) an geordnet ist.

17. Vorrichtung nach Anspruch 1 oder 2, dadurch gekennzeichnet, dass die Ausnehmung (42) gegen unten hin offen ist.

## Claims

1. A device for preparing wire sections (10) from a wire (18) for a stapling apparatus (20) for stapling together multisheet printed products such as newspapers, periodicals and the like, with a wire dispensing unit (14) that has a cutter device (24), a feeder part (26) with an advancing device (28) for the step-wise feeding of a wire (18) to the cutter device (24) and, following thereon, a receiving part (40) for receiving a wire section (10) separated off from the wire (18) by means of the cutter device (24), and with a take-over part (64) which can be moved past the receiving part (40) substantially at right angles to the longitudinal reach of the wire section (10) for the takeover and onward carriage of the wire section (10), characterized in that the receiving part (40) has a groove-shaped recess (42) aligned with the feeder part (26), which recess in each case surrounds with play the initial zone of the wire (18) that can be inserted therein and whose opening, which extends in the longitudinal direction of the recess (42) and freely allows the wire section (10) to pass so as to be taken over by the take-over part (64), can be closed by the take-over part (64) that can be moved past, until the termination of the cutting process at the latest.

2. A device according to claim 1, characterized in that the recess (42) has, as viewed in the feeding direction (B), a greater depth at its start than at its end.

3. A device according to claim 1 or 2, characterized in that the take-over part (64) has a groove-shaped deepened portion (68) preferably delimited by an entraining flank (68') and a magnet (70) for entraining and holding the wire section (10).

4. A device according to one of claims 1 to 3, characterized in that the feeder part (26) has, disposed ahead of the cutter device (24), as viewed in the feeding direction (B), an adjustable wire guide element (34) for the secure introduction of the initial zone of the wire (18) into the recess (42).

5. A device according to claim 4, characterized in that the wire guide element (34) has a preferably nozzle-shaped outlet (36) for the wire (18) and disposed ahead thereof, as viewed in the feeding direction (B), a guide element that can be brought approximately at right angles to the wire (18) to act thereon and that can be fixed in its position to ensure that the start of the wire on being fed into the recess (42) remains therein.

6. A device according to claim 5, characterized in that the guide element has a shaft portion (58'') that projects over a shaft (58), that is rotatable about its longitudinal axis (58') extending transversely to the wire (18), in the axial direction and is eccentrially arranged thereon, that can be brought by the rotation of the shaft (58) to the wire (18) for acting thereon.

7. A device according to one of claims 1 to 6, characterized in that the cutter device (24) has a preferably blunt cutter blade (38) which cooperates for separating the wire (18) with the feeder part (26) or the outlet (36).

8. A device according to one of claims 1 to 7, characterized in that the advancing device (28) has two feeder rollers (110, 112) delimiting a feeder gap (108) for the wire (18), whereof at least one (110) is connected via a free-wheel (114) acting in the feeding direction (B) to the rocker arm (122) of a four-bar linkage (120).

9. A device according to claim 8, characterized in that the effective length of the crank (126) of the four-bar linkage (120) is adjustable for setting the feeding of the wire (18) per revolution of the crank (126).

10. A device according to claim 8 or 9, characterized by a braking device (136) that can be brought to act on at least one of the feeding rollers (110).

11. A device according to one of claims 8 to 10, characterized in that one of the feeding rollers (112) is mounted on a pressing-on lever (150) that is pivotably mounted at a fixed point and is prestressed against the other feeding roller (110), and that provision is made for a lifting-off shaft (162), mounted at a fixed point and arranged offset approximately in the longitudinal direction of the pressing-on lever (150) relative to the axis of rotation (152') of this feeding roller (112), with a bearing surface (168) which can be brought to bear on the bearing shaft (152) of this feeding roller (112) or on the pressing-on lever (150) by rotation of the lifting-off shaft (162) for lifting this feeding roller (112) against the pre-stressing direction.

12. A device according to one of claims 1 to 11, characterized by a means (172) preventing reverse movement and acting on the wire (18) against the feeding direction (B).

13. A device according to one of claims 1 to 3, characterized in that, as viewed in the direction of movement (D) of the take-over part (64), a device (72) for aligning the wire sections with preferably two lateral alignment elements (74) which are adjustable in their position transversely to the direction of movement (D), is disposed down the line from the recess (42).

14. A device according to claim 7, characterized in that the cutter blade (38) is adjustably mounted, preferably by means of a cam (104), on a carriage (96) that is drivable to and from.

15. A device according to one of claims 1 to 14, characterized in that the take-over part is arranged on a stapling head of a stapling apparatus (20).

16. A device according to one of claims 1 to 14, characterized in that the take-over part (64) is arranged on a conveyor element (62) that is preferably continuously driven.

17. A device according to claim 1 or 2, characterized in that the recess (42) is open towards the bottom.

## Revendications

1. Dispositif de préparation de segments de fil (10), à partir d'un fil (18), pour un appareil de brochage (20) servant à brocher ensemble des produits imprimés à feuilles multiples, par exemple des journaux, des périodiques et similaires, et incluant une unité distributrice (14) de segments de fils qui comporte un dispositif coupeur (24), un élément d'amenée (26) incluant un dispositif d'avance (28) qui sert à amener pas-à-pas un fil (18) au dispositif coupeur (24) et un élément récepteur (40) qui suit ce dernier pour recevoir un segment de fil (10) séparé du fil (18) au moyen du dispositif coupeur (24), et incluant un élément de prise en charge (64) qui peut passer près de l'élément récepteur (40) sensiblement à angle droit par rapport à la dimension longitudinale du segment de fil (10) de manière à prendre en charge et transférer le segment de fil (10), caractérisé en ce que l'élément récepteur (40) présente un évidement (42) en forme d'encoche, aligné avec l'élément d'amenée (26), qui entoure en laissant un certain jeu la zone respective de début du fil (18) qui peut y être introduite et dont l'ouverture (44), qui laisse passer librement le segment de fil (10) pour qu'il soit pris en charge par l'élément de prise en charge (64) et dont le tracé correspond à la direction longitudinale de l'évidement (42), peut être fermée au plus tard jusqu'à la fin du processus de coupe par l'élément de prise en charge (64) qui peut passer près de l'élément récepteur.

2. Dispositif selon la revendication 1, caractérisé en ce que l'évidement (42) présente, vu selon la direction d'amenée (B), une profondeur plus grande au début qu ' à la fin.

3. Dispositif selon la revendication 1 ou 2, caractérisé en ce que l'élément de prise en charge (64) comporte, pour l'entraînement et le maintien du segment de fil (10), un approfondissement (68) en forme d'encoche, de préférence limité par un flanc d'entraînement (68'), et un aimant (70).

4. Dispositif selon l'une des revendications 1 à 3, caractérisé en ce que l'élément d'amenée (26) comporte, en vue d'une introduction sûre de la zone de débit du fil (18) dans l'évidement (42), un élément de guidage réglable (34) de fil, disposé en amont de l'ensemble de coupeur (24), vu selon la direction d'amenée (B).

5. Dispositif selon la revendication 4, caractérisé en ce que l'élément de guidage (34) de fil comporte une sortie (36), de préférence en forme de buse, pour le fil (18) et un organe de guidage réglable en position, monté en amont de cette sortie, vu selon la direction d'amenée (B), à peu près perpendiculairement au fil (18) et susceptible d'être amené à agir sur celui-ci afin d'assurer que le début du fil reste dans l'évidement (42) lorsqu'il est avancé.

6. Dispositif selon la revendication 5, caractérisé en ce que l'organe de guidage comporte un élément d'arbre (58'') qui est situé en direction axiale à distance d'un arbre (58), susceptible de tourner autour de son axe longitudinal (58') de tracé perpendiculaire au fil (18), monté de façon excentrique sur cet arbre, et pouvant être amené à agir sur le fil (18) par rotation de l'arbre (58).

7. Dispositif selon l'une des revendications 1 à 6, caractérisé en ce que le dispositif coupeur (24) comprend un couteau (38) de préférence émoussé qui coopère avec l'élément d'amenée (26) ou avec la sortie (38) de manière à couper le fil (18).

8. Dispositif selon l'une des revendications 1 à 7, caractérisé en ce que le dispositif d'avance (28) comporte deux roues d'avance (110, 112) qui délimitent une fente d'avance (108) destinée au fil (18), au moins l'une (110) des deux roues étant reliée aux bras oscillant (122) d'un quadrilatère articulé (120) par un axe libre (114) agissant dans la direction d'amenée (B).

9. Dispositif selon la revendication 8, caractérisé en ce que la longueur effective du vilebrequin (126) du quadrilatère articulé (120) est réglable de manière à régler l'avance du fil (18) qui correspond à une rotation du vilebrequin (126).

10. Dispositif selon la revendication 8 ou 9, caractérisé par un dispositif de freinage (136) qui peut être amené à agir sur au moins l'une des roues d'avance (110).

11. Dispositif selon l'une des revendications 8 à 10, caractérisé en ce que l'une des roues d'avance (112) est montée sur un levier d'appui (150) logé de façon fixe à pivotement et sollicité contre l'autre roue d'avance (110) et en ce qu'il est prévu un arbre de relevage (162) à surface de butée (168), qui est logé de façon fixe en étant décalé par rapport à l'axe de rotation (152') de cette roue d'avance (112) à peu près dans la direction longitudinale du levier d'appui (150) et qui peut être amené, de manière à lever cette roue d'avance (112), à reposer sur l'arbre de palier (152) de cette roue d'avance (112) ou sur le levier d'appui (150) en opposition à la direction de sollicitation par rotation de l'arbre de relevage (162).

12. Dispositif selon l'une des revendication 1 à 11, caractérisé par un cliquet anti-recul (172) agissant en opposition à la direction d'amenée (B) sur le fil (18).

13. Dispositif selon l'une des revendication 1 à 3, caractérisé en ce qu'un dispositif orienteur (72) de segment de fil, qui comprend de préférence deux éléments orientables latéraux (74) dont les positions sont réglables transversalement à la direction des déplacements (D), est monté en aval de l'évidement (42), vu selon la position de déplacement (D) de l'élément de prise en charge (64).

14. Dispositif selon la revendication 7, caractérisé en ce que le couteau (38) est fixé, de préférence de façon réglable au moyen d'un excentrique (104), à une coulisse (96) qui peut être entraînée en va-et-vient.

15. Dispositif selon l'une des revendications 1 à 14, caractérisé en ce que l'élément de prise en charge est disposé sur une tête de brochage d'un appareil de brochage (20).

16. Dispositif selon l'une des revendications 1 à 14, caractérisé en ce que l'élément de prise en charge (64) est disposé sur un élément transporteur (62) entrainé de préférence en continu.

17. Dispositif selon la revendication 1 ou 2, caractérisé en ce que l'évidement (42) est ouvert vers le bas.
